# EUROPÄISCHE PATENTANMELDUNG

(11) **EP 1 151 932 A1**
(43) Veröffentlichungstag der Anmeldung: **07.11.2001**
(21) Anmeldenummer: 00127450.5
(22) Anmeldetag: 14.12.2000
(51) Int. Cl.: B65D 41/34, B26F 1/20

(54) **Kunststoff-Verschlusskappe, insbesondere Schraubkappe, mit Garantieband**

(30) Priorität: 03.05.2000 DE 10021397; 17.05.2000 DE 10024072
(71) Anmelder: Mouldtec Kunststoff GmbH, 87600 Kaufbeuren (DE)
(72) Erfinder: Käser, Manfred, Dipl.-Ing., 87654 Friesenried (DE); Schmeiduch, Helmut, Dipl.-Ing., 87600 Kaufbeuren (DE)
(74) Vertreter: Popp, Eugen, Dr.

(57) **Zusammenfassung**

Die Erfindung betrifft eine Kunststoff-Verschlußkappe (1), insbesondere Schraubkappe, mit einem einstückig angeformten Garantieband (3), das über eine Mehrzahl von Verbindungsstegen (15a, 15b, 19) mit der Verschlußkappe verbunden und dazu bestimmt ist, beim erstmaligen Öffnen eines mit der Verschlußkappe verschlossenen Behälters mindestens abschnittsweise abgerissen und zerstört zu werden, wobei das Garantieband längs seines Innenumfangs einen Ringwulst (9) zum Eingriff hinter einen korrespondierenden Vorsprung an dem Behälterrand und an seinem Umfang wenigstens eine Garantieband-Sollbruchstelle (5) hat und im Bereich der Garantieband-Sollbruchstelle bzw. -Sollbruchstellen an seinem Außenumfang eine nicht durch die gesamte Wandungsstärke durchgehende Ausnehmung (11) aufweist, derart, daß der Materialquerschnitt dort wesentlich reduziert ist.

## Beschreibung

Die Erfindung betrifft eine Kunststoff-Verschlußkappe, insbesondere Schraubkappe, mit einem Garantieband nach dem Oberbegriff des Anspruchs 1.

Derartige Verschlußkappen dienen zum Verschließen von verschiedenen Typen von Flaschen oder ähnlichen Behältern zur Ein- oder Mehrwegnutzung. Sie finden zunehmende Verbreitung in der Getränkeindustrie, und entsprechend umfangreich ist das Reservoir an vorhandenen technischen Detaillösungen zur Ausführung des Garantiebandes und seiner Verbindung mit der .eigentlichen Verschlußkappe geworden. Derartige Verschlußkappen funktionieren üblicherweise so, daß beim erstmaligen Abnehmen (Abschrauben) der Kappe das Garantieband über eine formschlüssige Verriegelung mit dem Behälterhals eine derart große Gegenkraft aufbaut, daß die Verbindungsstege zur eigentlichen Verschlußkappe wenigstens teilweise reißen. Hierdurch wird angezeigt, daß der Behälter bereits einmal geöffnet war.

Es sind auch Verschlußkappen mit Garantiebändern bekannt, die neben den als Sollbruchstellen wirkenden Verbindungsstegen selbst mindestens eine Sollbruchstelle an ihrem Umfang aufweisen.

Derartige Kunststoff-Verschlußkappen werden beispielsweise in der EP 0 552 958 B1 oder der EP 0 965 533 A1 beschrieben. In beiden Dokumenten sind Verschlußkappen beschrieben, bei denen die Sollbruchstelle am Umfang des Garantiebandes als durch dessen Wandstärke durchgehende Schwächungslinie ausgebildet ist. Bei der Ausführung nach EP 0 552 958 B1 trifft diese Schwächungslinie auf das Ende eines Verbindungssteges zwischen Garantieband und Verschlußkappe, so daß das Garantieband beim Öffnen des Behälters an dieser Stelle im wesentlichen rechtwinklig auf- und vom Verschluß abreißt. Bei der Ausführung nach EP 0 965 533 A1 ist der Verlauf der Garantieband-Sollbruchstelle gegenüber der durch die Stege und dazwischenliegende Schlitze zwischen Garantieband und Verschlußkappe definierten Schwächungslinie geneigt. Damit erhält man für das erstmalige Aufsetzen der Kappe eine längere Dehnungsstrecke in Garantieband-Umfangsrichtung im Bereich der Sollbruchstelle, wodurch eine verbesserte Stabilität für das erstmalige Aufsetzen der Verschlußkappe im Verpackungsprozeß gesichert wird.

Bei den bekannten Verschlußkappen der gattungsgemäßen Art haben sich jedoch noch Zuverlässigkeitsprobleme bei der Handhabung im Verpackungsprozeß ergeben.

Der Erfindung liegt daher die Aufgabe zugrunde, eine weiter verbesserte Kunststoff-Verschlußkappe anzugeben, bei der insbesondere ungewollte Zerstörungen des Garantiebandes im Bereich der Sollbruchstellen auch bei Einsatz auf Behältern mit gewissen Fertigungstoleranzen praktisch ausgeschlossen sind.

Diese Aufgabe wird durch eine Kunststoff-Verschlußkappe mit den Merkmalen des Anspruchs 1 gelöst.

Die Erfindung schließt den grundlegenden Gedanken ein, am Umfang des Garantiebandes eine gegenüber bekannten Ausführungen beim Aufsetzen dehnungsfähigere und weniger bruchgefährdete Sollbruchstelle auszuführen. Sie schließt weiter den Gedanken ein, hierzu eine vom Außenumfang ausgehende, aber nicht durch die Materialstärke des Garantiebandes hindurchgehende Schwächung vorzunehmen. Weiterhin schließt sie den Gedanken ein, zwischen der Garantieband-Sollbruchstelle und der Schwächungslinie zwischen Garantieband und eigentlicher Verschlußkappe (speziell den zwischen den Verbindungsstegen vorhandenen Schlitzen) keine direkte Verbindung vorzusehen.

In einer bevorzugten Ausführung ist die Kontur der die Garantieband-Sollbruchstelle bildenden Ausnehmung an die Innenkontur des Garantiebandes angepaßt. Diese ist in einer besonders breit anwendbaren Ausführung der Kunststoff-Verschlußkappe durch einen Ringwulst zum Hintergreifen eines entsprechenden (speziell ringartigen) Vorsprungs am Behälterhals geprägt. Dementsprechend reicht hier die Ausnehmung in Höhe des Ringwulstes besonders tief in das Material des Garantiebandes hinein. In einer weiter bevorzugten Ausführung ist ihre Querschnittsgestalt hierbei aus einem höheren und einem flacheren, auf der gedachten ungestörten Umfangslinie des Garantiebandes aneinandergereihten Trapez gebildet. Aufgrund dieser Maßnahme kann der Ringwulst beim Überstülpen der Verschlußkappe auf die Behältermündung nach außen elastisch ausweichen, um dann wieder seine ursprüngliche Form anzunehmen, in der er das Garantieband gegenüber dem Behälterhals "verriegelt" und die zur Entfaltung der Funktion des Garantiebandes erforderliche Gegenkraft beim Abschrauben erzeugt.

Die Tiefe der Ausnehmung ist in radialer Richtung insbesondere abschnittsweise größer als die halbe Wandungsstärke des Garantiebandes. Hierdurch wird gesichert, daß die durch die Ausnehmung gebildete Sollbruchstelle in Umfangsrichtung ausreichend dehnbar ist, ohne daß sie bricht. Es kann daher auf Dehnungsfenster oder ähnliche zusätzliche Maßnahmen zur Gewährleistung einer hohen Bruchsicherheit des Garantiebandes beim erstmaligen Aufsetzen der Verschlußkappe während der Produktverpackung verzichtet werden.

Die Ausnehmung erstreckt sich in einer bevorzugten geometrischen Ausführung streifenförmig mit im wesentlichen konstanter Breite und gegen die Ebene der Deckfläche der Verschlußkappe geneigt vom freien Ende des Garantiebandes in Richtung auf die eigentliche Verschlußkappe hin. Die durch die Ausnehmung gebildete Sollbruchstelle hat also die Gestalt einer gegenüber der Behälter-Längsachse geneigten Sollbruchlinie. Sie verläuft vorteilhafterweise in Richtung auf ein Ende eines Verbindungssteges zwischen Verschlußkappe und Garantieband hin, mündet jedoch - anders als bei der Anordnung nach EP 0 552 958 B1-nicht in einen der dort angeordneten Schlitze. Vielmehr ist bevorzugt ein kleiner Abstand zwischen dem Ende der Garantieband-Sollbruchstelle und der Schwächungslinie zwischen Garantieband und Verschlußkappe vorgesehen. Auch dies trägt zur Vermeidung von Garantieband-Brüchen im Verpackungsprozeß bei Auftreten von Behälter- oder Handhabungstoleranzen bei.

In einer weiteren bevorzugten Ausführung der Verschlußkappe umfaßt die Schwächungslinie zum Garantieband hin neben mehreren schmalen Verbindungsstegen, die jeweils Schlitze zwischen Verschlußkappe und Garantieband begrenzen, mindestens einen wesentlich breiteren Verbindungssteg, dessen Breite speziell etwa das 1,5 bis 2-fache der Länge der Schlitze beträgt. In einer weiter bevorzugten Ausführung sind zwei derartige breite Verbindungsstege um den Umfang der Verschlußkappe vorgesehen.

Die Garantieband-Sollbruchstelle bzw. -linie ist hierbei insbesondere zu einem Ende des oder eines breiteren Verbindungssteges hin gerichtet.

Die oben beschriebene Verschlußkappenkonstruktion erlaubt insgesamt eine engere Umschließung des Behälterhalses (Flaschenhalses) durch das Garantieband. Die neu konzipierte Sollbruchlinie zeichnet sich durch hohe Dehnbarkeit und Bruchsicherheit aus, so daß sie weitgehend universell sowohl für Glas-Einwegflaschen als auch für PET-Flaschen mit BPF-Mündung oder PCO-Mündung einsetzbar ist. Insbesondere erlaubt sie einen verbesserten Ausgleich von Abmessungstoleranzen der zu verschließenden Behälter sowie von Toleranzen und Kraft- und Schwingungseinwirkungen beim Handling im Verpackungsprozeß.

Vorteile und Zweckmäßigkeiten der Erfindung ergeben sich im übrigen aus den Unteransprüchen sowie der nachfolgenden Beschreibung eines bevorzugten Ausführungsbeispiels anhand der Figuren. Von diesen zeigen:
- Fig. 1: eine Längsschnittdarstellung des Garantiebandes einer Kunststoff-Verschlußkappe gemäß einer bevorzugten Ausführung der Erfindung im Bereich einer Sollbruchstelle,
- Fig. 2: die Seitenansicht eines zur Erzeugung der Sollbruchstelle eingesetzten Messers,
- Fig. 3: eine (vereinfachte) Seitenansicht der bevorzugten Ausführungsform der Kunststoff-Verschlußkappe sowie ein Detail hieraus,
- Fig. 4: eine Abwicklung des unteren Bereiches der bevorzugten Kunststoff-Verschlußkappe zur Verdeutlichung der Ausführung der Schwächungslinie zwischen dem Garantieband und der eigentlichen Verschlußkappe und der Anordnung von Garantieband-Sollbruchstellen und
- Fig. 5: eine Querschnittsdarstellung einer modifizierten Kunststoff-Verschlußkappe in einer im Bereich der Schwächungslinie liegenden Schnittebene.

Fig. 1 zeigt in einer schematischen Längsschnittdarstellung eines Ausschnitts einer Kunststoff-Schraubkappe 1 deren Garantieband 3 im Bereich einer Garantieband-Sollbruchlinie 5. Angedeutet ist auch eine Schwächungslinie 7 zwischen dem Garantieband 3 und dem Schraubkappen-Grundkörper 1a. (Der Gesamtaufbau der Schraubkappe 1 ist in Fig. 3 besser zu erkennen.) Die Längsschnittgestalt des Garantiebandes 3 wird geprägt durch einen weit vorstehenden Ringwulst 9 am Innenumfang. Im Bereich der Sollbruchlinie 5 ist in den Außenumfang des Garantiebandes 3 die in Fig. 1 zu erkennende Ausnehmung 11 eingearbeitet, deren Gestalt man sich aus einem ersten, höheren Trapez (in der Figur im unteren Teil) und einem zweiten, flacheren Trapez (in der Figur im oberen Teil) zusammengesetzt denken kann, welche auf der gedachten Außenumfangslinie des Garantiebandes aneinandergefügt sind. Es ist auch zu erkennen, daß die Ausnehmung 11 in den Bereichen ihrer größten Tiefe mehr als die Hälfte der Wandungsstärke des Garantiebandes einnimmt.

In Fig. 2 ist ein der Gestalt der Ausnehmung 11 entsprechendes Messer 13 gezeigt, durch das die Sollbruchlinie 5 in den Außenumfang des Garantiebandes eingeformt wird.

In Fig. 3 ist die Kunststoff-Schraubkappe 1 in einer Gesamtansicht dargestellt, und der Verlauf der Schwächungslinie 7 zwischen dem Schraubkappen-Grundkörper 1a und dem Garantieband 3 sowie der Garantieband-Sollbruchlinie 5 ist zu erkennen. Die Schwächungslinie 7 umfaßt neben (hier nicht dargestellten) schmaleren Stegen zwei breitere Verbindungsstege zwischen dem Schraubkappen-Grundkörper 1a und dem Garantieband 3, von denen in Fig. 3 der Verbindungssteg 15a zu sehen ist. Die Sollbruchlinie 5 verläuft vom unteren Rand des Garantiebandes aus unter einem Winkel von 20° zur Längsachse bzw. -ebene der Schraubkappe geneigt in Richtung auf die Schwächungslinie 7 hin. Wie in der Darstellung des Details A zu erkennen ist, mündet sie jedoch nicht in einen der Schlitze 17, die in der Schwächungslinie 7 vorgesehen sind, sondern endet in einen kleinen Abstand von diesem. Der Abstand liegt für Schraubkappen üblicher Größe im Bereich zwischen 0,2 und 0,4 mm, insbesondere bei 0,3 mm.

In der Abwicklung nach Fig. 4 ist die Konfiguration der Schwächungslinie 7 und die hierauf bezogene Plazierung der Sollbruchlinien 5 des Garantiebandes 3 besser zu erkennen. Die Schwächungslinie 7 besteht aus einer Folge von Schlitzen 17 mit jeweils dazwischenliegenden schmalen Verbindungsstegen 19 bzw. den (weiter oben bereits erwähnten) breiten Verbindungsstegen 15a, 15b. Während die Schlitze 17 durchgehende Ausnehmungen im Material der Schraubkappe sind, sind die beiden Sollbruchlinien 5 gemäß der obigen Erläuterung als Schwächungen der Wandstärke ausgeführt. In der Figur ist auch zu erkennen, daß die Breite der breiten Verbindungsstege 15a, 15b etwa das 1,5-fache der Länge der Schlitze 17 beträgt. Die schmalen Verbindungsstege 19 haben je eine Länge vom 0,1- bis 0,3-fachen der Länge der Schlitze.

Fig. 5 zeigt eine Querschnittsdarstellung einer modifizierten Kunststoff-Schraubkappe 1' in Höhe der Schwächungslinie, die das Garantieband von der eigentlichen Schraubkappe absetzt. Es ist zu erkennen, daß zwei breite Verbindungsstege 15a', 15b', die sich jeweils über einen Winkelbereich von 50° erstrecken, sowie zwei wesentlich schmalere Verbindungsstege 19b', die sich über einen Winkelbereich von 6° erstrecken, und vier noch schmalere Verbindungsstege 19a' vorgesehen sind, welche sich über einen Winkelbereich von 3° erstrecken. Die zwischen den Verbindungsstegen liegenden Schlitze erstrecken sich alle über denselben Winkelbereich von 29,5°. Wie mit dem Pfeil in der Figur angedeutet ist, hat diese Schraubkappe 1' nur eine einzige (in der Figur nicht zu erkennende) Sollbruchstelle, die sich zu einem Ende eines der beiden Verbindungsstege 15b' hin erstreckt.

Die Ausführung der Erfindung ist nicht auf dieses Beispiel beschränkt, sondern ebenso in einer Reihe von Abwandlungen möglich, die im Rahmen fachgemäßen Handelns liegen. Insbesondere kann die konkrete Längsschnitt-Form der Ausnehmung 11 im Bereich der Sollbruchstelle bzw. -linie 5 des Garantiebandes modifiziert sein. Statt einer oder zwei Sollbruchlinien und zwei breiten Verbindungsstegen kann auch nur eine Garantieband-Sollbruchlinie und ein breiterer Verbindungssteg vorgesehen sein. Es versteht sich, daß auch die konkrete Form der Schraubkappe (gemäß Fig. 3) vielfältigen Abwandlungen unterliegen kann.

### Bezugszeichenliste

- 1; 1': Kunststoff-Schraubkappe
- 1a: Schraubkappen-Grundkörper
- 3: Garantieband
- 5: Sollbruchlinie
- 7: Schwächungslinie
- 9: Ringwulst
- 11: Ausnehmung
- 13: Messer
- 15a, 15b; 15a', 15b': breiter Verbindungssteg
- 17; 17': Schlitz
- 19; 19a', 19b' schmaler: Verbindungssteg

## Patentansprüche

1. Kunststoff-Verschlußkappe (1; 1'), insbesondere Schraubkappe, mit einem einstückig angeformten Garantieband (3), das über eine Mehrzahl von Verbindungsstegen (15a, 15b, 19; 15a', 15b', 19a', 19b') mit der Verschlußkappe verbunden und dazu bestimmt ist, beim erstmaligen Öffnen eines mit der Verschlußkappe verschlossenen Behälters mindestens abschnittsweise abgerissen und zerstört zu werden, wobei das Garantieband längs seines Innenumfangs einen Ringwulst (9) zum Eingriff hinter einen korrespondierenden Vorsprung an dem Behälterrand und an seinem Umfang wenigstens eine Garantieband-Sollbruchstelle (5) hat,
**dadurch gekennzeichnet, daß**
das Garantieband im Bereich der Garantieband-Sollbruchstelle bzw. -Sollbruchstellen an seinem Außenumfang eine nicht durch die gesamte Wandungsstärke durchgehende Ausnehmung (11) aufweist, derart, daß der Materialquerschnitt dort wesentlich reduziert ist.

2. Kunststoff-Verschlußkappe nach Anspruch 1,
**dadurch gekennzeichnet, daß**
die Kontur der Ausnehmung (11) an die Innenkontur des Garantiebandes (3) mit dem Ringwulst (9) angepaßt ist.

3. Kunststoff-Verschlußkappe nach Anspruch 2,
**dadurch gekennzeichnet, daß**
die Querschnittsgestalt der Ausnehmung (11) aus einem höheren und einem flacheren, auf der gedachten ungestörten Umfangslinie des Garantiebandes aneinandergereihten Trapez gebildet ist.

4. Kunststoff-Verschlußkappe nach einem der vorangehenden Ansprüche,
**dadurch gekennzeichnet, daß**
die Tiefe der Ausnehmung (11) in radialer Richtung mindestens abschnittsweise größer als die halbe Wandungsstärke des Garantiebandes (3) außerhalb der Ausnehmung (11) ist.

5. Kunststoff-Verschlußkappe nach einem der vorangehenden Ansprüche,
**dadurch gekennzeichnet, daß**
die Ausnehmung (11) streifenförmig mit konstanter Breite und gegen die Deckfläche der Verschlußkappe (1) geneigt vom freien Rand des Garantiebandes (3) zu einem Ende eines Verbindungssteges (15a, 15b; 15b') hin verläuft, wobei das zum Verbindungssteg benachbarte Ende der Ausnehmung vom Verbindungssteg einen Abstand hat.

6. Kunststoff-Verschlußkappe nach einem der vorangehenden Ansprüche,
**dadurch gekennzeichnet, daß**
neben mehreren schmalen Verbindungsstegen (19) zur Verbindung des Garantiebandes (3) mit der Verschlußkappe (1; 1'), die jeweils Schlitze (17) zwischen Garantieband und Verschlußkappe begrenzen, mindestens ein wesentlich breiterer Verbindungssteg (15a, 15b; 15a', 15b') vorgesehen ist, dessen Breite insbesondere etwa das 1,5- bis 2-fache der Länge der Schlitze beträgt.

7. Kunststoff-Verschlußkappe nach Anspruch 5 und 6,
**dadurch gekennzeichnet, daß**
die oder jede Garantieband-Sollbruchstelle (5) zum Ende eines breiteren Verbindungssteges (15a, 15b) hin verläuft.

8. Kunststoff-Verschlußkappe nach einem der vorangehenden Ansprüche,
**gekennzeichnet durch**
genau eine Garantieband-Sollbruchstelle (5) und insbesondere zwei breitere Verbindungsstege (15a, 15b; 15a', 15b').

9. Kunststoff-Verschlußkappe nach einem der
Ansprüche 6 bis 8,
**dadurch gekennzeichnet, daß**
mindestens zwei Gruppen von schmalen Verbindungsstegen (19; 19a', 19b') mit unterschiedlicher Breite vorgesehen sind.

10. Kunststoff-Verschlußkappe nach einem der
Ansprüche 6 bis 9,
**dadurch gekennzeichnet, daß**
die Winkelerstreckung der schmalen Verbindungsstege (19; 19a', 19b') im Bereich zwischen 3° und 6° und diejenige der breiteren Verbindungsstege (15a, 15b; 15a', 15b') im Bereich zwischen 30° und 60° liegt.
